# EUROPÄISCHE PATENTSCHRIFT

(11) **EP 2 277 812 B1**
(45) Veröffentlichungstag und Bekanntmachung des Hinweises auf die Patenterteilung: **03.07.2013**
(21) Anmeldenummer: 09165957.3
(22) Anmeldetag: 21.07.2009
(51) Int. Cl.: B65H 9/16, B65H 9/10

(54) **Verfahren zum seitlichen Ausrichten von Produkten mit ebener Grundfläche, insbesondere von Druckprodukten, sowie Transportvorrichtung zum Durchführen des Verfahrens**
Method for lateral alignment of products with level base, in particular printed products and transport device for carrying out the method
Procédé d'alignement latéral de produits ayant une surface de base plane, notamment de produits d'impression, et dispositif de transport destiné à l'exécution du procédé

(43) Veröffentlichungstag der Anmeldung: 26.01.2011
(73) Patentinhaber: Müller Martini Holding AG, 6052 Hergiswil (CH)
(72) Erfinder: Bürge, Marcel, 5013 Niedergösgen, SO (CH)

(56) Entgegenhaltungen:
- EP-A- 0 356 864
- WO-A-96/34704
- DE-C1- 19 853 026
- US-A1- 2005 017 440

## Beschreibung

Die Erfindung betrifft ein Verfahren zum seitlichen Ausrichten von Produkte mit ebener Grundfläche, insbesondere von Druckprodukten, an einer Seitenführung einer Transportvorrichtung, auf weicher die Produkte nacheinander auf ihrer Grundfläche liegend gefördert werden, wobei die Produkte in einem ersten Schritt in einer im Wesentlichen horizontalen Ebene bezüglich einer Transportrichtung der Transportvorrichtung schräg und in einem zweiten Schritt wieder gerade gestellt, dabei jeweils seitlich gegen die Seitenführung verschoben und an dieser ausgerichtet werden sowie eine Transportvorrichtung zum Durchführen des Verfahrens.

Druckprodukte, die beispielsweise in einem Sammelhefter hergestellt werden, müssen in der Regel vor dem Schneiden in einer Schneidmaschine sehr genau ausgerichtet werden. Sind alle Druckprodukte im Wesentlichen gleich breit, so können diese in einfacher Weise zwischen zwei vertikalen Bändern zentriert werden. Werden jedoch nacheinander Druckprodukte unterschiedlicher Breite bearbeitet, so müssen diese seitlich ausgerichtet, d.h. auf eine Seite der Transportvorrichtung geschoben werden. Zum seitlichen Ausrichten von Druckprodukten gibt es im Stand der Technik mehrere Vorschläge.

Durch die DE 10115906 A1 ist eine Transportvorrichtung offenbart, die ein verdrilltes Transportband aufweist, an dem in Abständen Rollenscheiben angebracht sind. Zum seitlichen Ausrichten der Gegenstände werden diese aufgrund der Verdrillung des Transportbandes durch die Rollenscheiben quer zur Transportrichtung auf dem Transportband bewegt.

Mit der DE 202005010981 U1 ist eine Seitenziehvorrichtung bekannt geworden, bei der die in einem Bogenstrom geförderten Druckbogen zum seitlichen Ausrichten mit einem Saugschlitten seitlich an einen Seitenanschlag geführt werden. Die auszurichtenden Druckbogen werden jeweils im Takt erfasst und gegen den Seitenanschlag gezogen.

Die DE 19824835 A1 offenbart eine Vorrichtung zum seitlichen Ausrichten von Druckbogen, die zum Erfassen und seitlichen Bewegen der Druckbogen ebenfalls eine Saugvorrichtung aufweist.

Die EP 1620210 B1 betrifft ein Verfahren zum Ausrichten von flachen Sendungen auf einer Schmalseite. Diese Sendungen werden stehend gefördert und aufgrund ihrer Schwerkraft auf einer unteren Schmalseite ausgerichtet.

Aus der US2005/0017440 A1 ist eine Vorrichtung zum Ausrichten von Druckprodukten and einer Seitenwand bekannt, mit der die Druckprodukte zunächst schräg und nachfolgend wieder gerade gestellt werden. Dabei werden die Druckprodukte gegen die Seitenwand verschoben und an dieser ausgerichtet.

Der Erfindung liegt die Aufgabe zugrunde, ein Verfahren der genannten Art zu schaffen, das ein noch einfacheres und sichereres seitliches Ausrichten von horizontal geförderten Produkten mit ebener Grundfläche ermöglicht. Der Erfindung liegt zudem die Aufgabe zugrunde, eine geeignete Vorrichtung zur Durchführung des Verfahrens vorzuschlagen.

Die Aufgabe ist bei einem gattungsgemässen Verfahren durch die Merkmale des kennzeichnenden Teils des Anspruchs 1 gelöst.

Das Ausrichten der Produkte kann dann besonders einfach und sicher durchgeführt werden, wenn gemäss einer Weiterbildung der Erfindung die Transportvorrichtung wenigstens zwei quer zur Transportrichtung im Abstand zueinander angeordnete Transportelemente aufweist, die sich in Transportrichtung erstrecken und die zum Schrägstellen der Produkte mit unterschiedlichen Geschwindigkeiten angetrieben sind. Solche Transportmittel können gemäss einer Weiterbildung der Erfindung besonders kostengünstig durch Bänder realisiert werden. Die Transportelemente können aber auch andere geeignete Elemente, beispielsweise Ketten, Rollen oder dergleichen sein.

Nach einer Weiterbildung der Erfindung ist vorgesehen, dass die Produkte beim Geradestellen mit der Vorderkante an einen zweiten Anschlag angelegt werden. Dies ermöglicht ein besonders sicheres und exaktes Ausrichten der Produkte. Der erste und der zweite Anschlag sind hierbei vorzugsweise auf einer quer zur Transportrichtung verlaufenden, gedachten Linie und im Abstand zueinander angeordnet. Solche Anschläge können besonders einfach an einer Transportkette angeordnet werden.

Nach einer Weiterbildung der Erfindung ist vorgesehen, dass die Anschläge in Transportrichtung mit einer Geschwindigkeit bewegt werden, die kleiner als die Geschwindigkeit der Transportelemente ist.

Nach einer Weiterbildung der Erfindung ist vorgesehen, dass die Seitenführung ein im Wesentlichen vertikal stehendes, mitlaufendes Seitenband aufweist, an dem die jeweils gerade gestellten Produkte mit einer Seitenkante ausgerichtet werden. Eine besonders sicheres Ausrichten ist dann gewährleistet, wenn die Transportvorrichtung gemäss einer Weiterbildung der Erfindung wenigstens ein im Abstand zur Seitenführung und im Wesentlichen parallel zu dieser sowie zur Transportrichtung verlaufendes Transportelement aufweist, welches in einem stromabwärtigen Bereich der Transportvorrichtung zur Seitenführung hin geneigt ist. Dadurch wird auf die mit jeweils einer Seitenkante auf diesem Transportelement aufliegenden, in diesem Bereich bereits gerade gestellten Produkte eine gegen die Seitenführung gerichtete Kraft ausgeübt.

Die Aufgabe ist ebenfalls durch die Transportvorrichtung gemäss Anspruch 9 gelöst. Vorteilhafte Weiterbildungen der Transportvorrichtung ergeben sich aus den Ansprüchen 10 bis 14. Die erfindungsgemässe Transportvorrichtung bildet insbesondere einen Einlauf für eine Schneidmaschine, insbesondere einen Dreischneider. Die transportierten Produkte können Druckprodukte, d.h. einzelne Druckbogen, Broschüren, Zeitschriften, Zeitungen oder Buchblöcke sein. Es sind hier aber auch andere Produkte mit ebener Grundfläche, wie beispielsweise unbedruckte Papierbogen, Produkte aus anderen Werkstoffen, Kartons, Kästen, Paletten oder andere Verpackungsmittel mit und ohne darin oder darauf befindlichen Produkten, aber auch Stapel solcher Produkte denkbar.

Ein Ausführungsbeispiel der Erfindung wird nachfolgend anhand der Zeichnung näher erläutert. Es zeigen:
- Fig. 1: eine schematische Draufsicht auf eine erfindungsgemässe Trans- portvorrichtung, mit welcher Druckprodukte von einer Heftmaschine zu einer Schneidmaschine transportiert werden,
- Fig. 2: eine Draufsicht auf die erfindungsgemässe Transportvorrichtung, mit auf dieser aufliegenden Druckprodukten in einzelnen Phasen des seitlichen Ausrichtens,
- Fig. 3: eine räumliche Ansicht der Transportvorrichtung gemäss Figur 2 und
- Fig. 4: einen Schnitt entlang der Linie IV - IV der Figur 2.

Die Figur 1 zeigt schematisch einen Teil einer Weiterverarbeitungsvorrichtung 1 mit einer Heftmaschine 2, die beispielsweise nach einem hier nicht gezeigten Sammelhefter angeordnet ist, einer Schneidmaschine 3 und einer dazwischen angeordneten Transportvorrichtung 4. In der Heftmaschine 2 werden die im Sammelhefter gesammelten Druckbogen geheftet, d.h. zu einem Produkt 5 (Fig. 2), in diesem Fall zu einem Druckprodukt, beispielsweise einem Heft, weiterverarbeitet. Danach werden die eine ebene Grundfläche 6 aufweisenden, gehefteten Produkte 5 an die Transportvorrichtung 4 übergeben, welche die Produkte 5 der Schneidmaschine 3 zuführt. Die Transportvorrichtung 4 bildet somit einen Einlauf für die Schneidmaschine 3. Letztere ist beispielsweise als ein bekannter Dreischneider ausgebildet, mit dem die gehefteten Produkte 5 an drei Seiten beschnitten werden können. Zur Weiterverarbeitung werden die Produkte 5 dann beispielsweise zu einem nicht dargestellten Kreuzleger transportiert.

In der Transportvorrichtung 4 werden die Produkte 5 in einer durch einen Pfeil dargestellten Transportrichtung 7 auf ihrer Grundfläche 6 aufliegend gefördert und dabei seitlich ausgerichtet. Durch dieses nachfolgend näher erläuterte seitliche Ausrichten wird gewährleistet, dass die Produkte 5 im Wesentlichen unabhängig von ihrer Breite B in der nachgeordneten Schneidmaschine 3 exakt geschnitten oder alternativ in einer definierten Lage an eine andere Weiterverarbeitungsvorrichtung weitergeleitet werden können.

Die Transportvorrichtung 4 besitzt für den Transport der Produkte 5 fünf als Bänder ausgebildete Transportelemente 8, 9, 10, 11, 12. Diese Bänder können in üblicher Weise um hier nicht gezeigte Rollen geführt und angetrieben sein. Sie sind lediglich Beispiele für Transportelemente und können zumindest teilweise durch Ketten, Rollen oder dergleichen ersetzt werden.

Weiter sind ein erstes und ein zweites Ausrichtmittel 13, 14 vorgesehen, welche jeweils eine parallel zu den Transportelementen 8, 9, 10, 12, 12 sowie parallel zueinander ausgerichtete Transportkette 13a, 14a aufweisen. Die erste Transportkette 13a besitzt in gleichen Abständen eine Mehrzahl von ersten Anschlägen 13b, während die zweite Transportkette 14a zweite Anschläge 14b in gleicher Anordnung aufweist. Die Transportketten 13a, 14a sind ebenfalls in bekannter Weise angetrieben. Die Anschläge 13b, 14b sind jeweils paarweise gegenüberliegend und im Abstand zueinander angeordnet. Sie liegen auf einer gedachten Linie 15, die quer zur Transportrichtung 7 verläuft. Sowohl die Abstände zwischen den Transportelementen 8, 9, 10, 11, 12 als auch zwischen den Ausrichtmitteln 13, 14 können zur Anpassung an unterschiedliche Breiten B der Produkte 5 rechtwinklig zur Transportrichtung 7 verstellbar ausgebildet sein.

Die Transportvorrichtung 4 besitzt zudem eine Seitenführung 16, die ein vertikal verlaufendes Seitenband 16a aufweist, wie insbesondere die Figuren 2 und 3 zeigen. Dieses Seitenband 16a ist ebenfalls mit einer hier nicht gezeigten Antriebsrolle angetrieben und kann in Transportrichtung 7 bewegt werden. Das Seitenband 16a ist im Abstand zur zweiten Transportkette 14a angeordnet und bildet einen Seitenanschlag, an dem die Produkte 5 positioniert werden.

Zudem besitzt die Transportvorrichtung 4 ein sich in Transportrichtung 7 erstreckendes, keilförmiges Positioniermittel 17, welches in einem stromabwärtigen Bereich 18 der Transportvorrichtung 4 unter dem Transportelement 8 platziert ist. Das Positioniermittel 17 ist im Wesentlichen parallel zu dem am gegenüberliegenden Rand der Transportvorrichtung 4 befindlichen Seitenband 16a angeordnet und zu diesem hin geneigt ausgebildet (Figur 4). Aufgrund der Neigung des Positioniermittels 17 verläuft das auf diesem aufliegende Transportelement 8 im Bereich 18 ebenfalls entsprechend geneigt. Der Neigungswinkel zur Horizontalen kann unterschiedlich sein, beträgt aber beispielsweise weniger als 45°.

Der Abstand zwischen der ersten und der zweiten Transportkette 13a, 14a ist wesentlich grösser als der Abstand der ersten Transportkette 13a zum Transportelement 8 bzw. der Abstand der zweiten Transportkette 14a zum Seitenband 16a. Die Transportelemente 9, 10, 11, 12 sind zwischen dem Seitenband 16a und dem Transportelement 8 angeordnet und mit unterschiedlichen Geschwindigkeiten angetrieben. Dabei ist die Geschwindigkeit des ersten Transportelements 8 am grössten und die des fünften Transportelements 12 am kleinsten, während die dazwischen angeordneten Transportelemente 9, 10, 11 in Richtung zum fünften Transportelement 12 jeweils eine geringere Geschwindigkeit aufweisen. Die unterschiedlichen Geschwindigkeiten der Transportelemente 8, 9, 10, 11, 12 werden beispielsweise durch Verwendung von nicht dargestellten Antriebsrollen mit unterschiedlichen Durchmessern erreicht. Das erste Transportelement 8 ist somit mit einer Antriebsrolle angetrieben, welche gegenüber den Antriebsrollen der weiteren Transportelemente 9, 10, 11, 12 den grössten Durchmesser aufweist. Beide Transportketten 13a, 14a sind jeweils mit der gleichen Geschwindigkeit angetrieben, welche zudem kleiner als die Geschwindigkeit des fünften Transportelements 12 ist. Die Geschwindigkeit des Seitenbandes 16a kann grösser als die des fünften Transportelements 12 sein, wobei letzteres beispielsweise 20 % langsamer läuft.

Soll ein Produkt 5 an die Schneidmaschine 3 oder eine andere geeignete Bearbeitungsmaschine übergeben werden, so erfolgt dies mittels der Transportvorrichtung 4. Das Produkt 5 liegt dabei mit seiner Grundfläche 6 in gerader Ausrichtung auf den Transportelementen 8, 9, 10, 11, 12 auf und wird in Transportrichtung 7, d.h. gemäss den Figuren 2 und 3 von links nach rechts transportiert. Da die Transportelemente 8, 9, 10, 11, 12 mit unterschiedlichen Geschwindigkeiten laufen, wird das Produkt 5 während des Transports schräggestellt. In den Figuren 2 und 3 ist das gegenüber dem Produkt 5 vorlaufende Produkt 5a bereits schräggestellt. Eine Vorderkante 19 und eine zu dieser parallele Hinterkante 20 des Produktes 5a verlaufen nun schräg zu der quer zur Transportrichtung 7 verlaufenden, gedachten Linie 15. Eine erste Seitenkante 21 und eine zweite Seitenkante 22 des Produktes 5a verlaufen somit schräg zur Transportrichtung 7. Da die erste Transportkette 13a wesentlich langsamer als das erste Transportelement 8 angetrieben ist, wird das Produkt 5a im Bereich einer ersten von zwei vorderen Ecken 23, 23a gegen einen der ersten Anschläge 13b geschoben. Dabei wird diese erste Ecke 23 in Richtung zur Seitenführung 16 und des Seitenbandes 16a verschoben. Das vorlaufende Produkt 5b liegt im Bereich seiner ersten vorderen Ecke 23 bereits an einem Anschlag 13b an. Aufgrund der geringeren Geschwindigkeit der ersten Transportkette 13a zieht zumindest das erste Transportelement 8 unter gleitender Reibung am Produkt 5b.

Da das Produkt 5b im Bereich seiner ersten vorderen Ecke 23 am ersten Anschlag 13b anliegt, kann diese Ecke 23 jedoch nicht mehr schneller in Transportrichtung 7 bewegt werden, als dies die Geschwindigkeit der ersten Transportkette 13a zulässt. Aufgrund der Haftreibung der Transportelemente 9, 10, 11 und 12 am Produkt 5b, wird dieses um den ersten Anschlag 13b herum gegen den zweiten Anschlag 14b bewegt und damit zunehmend gerade gestellt. Aufgrund der Haftreibung zwischen dem jeweiligen ersten Anschlag 13b und der Vorderkante 19 der Produkte 5b, und 5c bleibt dabei die erste vordere Ecke 23 in Richtung zur Seitenführung 16 und zum Seitenband 16a verschoben. Das vorlaufende Produkt 5c ist somit weniger schräg gestellt als das diesem nachlaufende Produkt 5b. Schliesslich liegt die Vorderkante 19 des vorlaufenden Produktes 5d an beiden Anschlägen 13b, 14b an und damit auf der quer zur Transportrichtung 7 verlaufenden, gedachten Linie 15.

Das Seitenband 16a verläuft gemäss Figur 2 zumindest bereichsweise schräg zur Transportrichtung 7, so dass der Abstand zwischen dem Seitenband 16a und dem Transportelement 8 in Transportrichtung 7 zunehmend kleiner wird. Ist ein vorbestimmter Abstand erreicht, so verläuft das Seitenband 16a im stromabwärtigen Bereich 18 der Transportvorrichtung 4 parallel zum Transportelement 8. Spätestens beim Eintreffen in den Bereich 18 liegt die zweite vordere Ecke 23a des Produkts 5c, 5d bereits am Seitenband 16a an. Beim weiteren Geradestellen nähern sich die Produkte 5c und 5d jeweils mit einer ersten von zwei hinteren Ecken 23b, 23c immer mehr dem Seitenband 16a, bis sie schliesslich jeweils mit ihrer zweiten Seitenkante 22 komplett am Seitenband 16a anliegen und somit an diesem ausgerichtet sind. Dabei liegen die ersten Seitenkanten 21 der Produkte 5d, 5e nach wie vor auf dem Transportelement 8 auf.

Um in der Schlussphase des Geradestellens der Produkte 5d, 5e zu verhindern, dass deren jeweilige zweite vordere Ecke 23a und somit die zweite Seitenkante 22 wieder vom Seitenband 16a wegrutscht, ist dem Transportelement 8 im Bereich 18 der Transportvorrichtung 4 das Positioniermittel 17 untergelegt. Durch die daraus resultierende Neigung des Transportelements 8 wird jeweils auf die erste Seitenkante 21 der Produkte 5d, 5e eine Kraft in Richtung der Seitenführung 16 und des Seitenbandes 16a ausgeübt, wodurch die Produkte 5d, 5e zwischen dem Seitenband 16a und dem schräggestellten Transportelement 8 definiert positioniert sind. Dies kann alternativ auch mittels entsprechend angeordneten und ausgebildeten Blasdüsen oder ähnlich wirkenden Elementen erreicht werden. Während des weiteren Fördervorgangs auf der Transportvorrichtung 4 wird das Produkt 5d, 5e durch gleitende Reibung der Transportelemente 8, 24, 25, 28 und 32 ständig gegen die beiden vorauslaufenden Anschläge 13b und 14b geschoben.

Beim gezeigten Ausführungsbeispiel werden die Produkte 5 in Transportrichtung 7 gesehen links ausgerichtet. Es ist aber auch eine Ausführung denkbar, bei welcher die Produkte 5 in Transportrichtung 7 nach rechts ausgerichtet werden. Die Transportvorrichtung 4 kann dazu in relativ einfacher Weise umgerüstet werden, indem das Seitenband 16a und das Transportelement 8, einschliesslich des Positioniermittels 17 entsprechend vertauscht werden. Die zudem erforderliche Umstellung der Geschwindigkeiten der Transportelemente 8, 9, 10, 11, 12 kann in einfacher Weise durch einen entsprechenden Austausch der hier nicht gezeigten Antriebsrollen erreicht werden.

Es ist auch eine Ausführung denkbar, bei der auf beiden Seiten der Transportvorrichtung 4 Seitenbänder 16a vorgesehen sind, wobei jeweils nur das Seitenband 16a zum Einsatz kommt, welches auf der zum Ausrichten benutzten Seite der Transportvorrichtung 4 angeordnet ist. Der Abstand zwischen den beiden vertikalen Seitenbändern 16a muss in diesem Fall so gross gewählt werden, dass genügend Platz für das Schrägstellen der Produkte 5 bleibt.

Im gezeigten Ausführungsbeispiel werden fünf Transportelemente 8, 9, 10, 11, 12 zum Fördern der Produkte 5 verwendet. Es ist aber auch eine Ausführung mit mehr oder weniger Transportelementen denkbar. Die Anzahl der Transportelemente ist insbesondere abhängig von der Breite B bzw. dem Format der Produkte 5. Die Geschwindigkeitsdifferenz zwischen dem schnellsten Transportelement 8 und dem langsamsten Transportelement 12 kann je nach Produkt 5 unterschiedlich sein. Beispielsweise beträgt die Geschwindigkeitsdifferenz zwischen benachbarten Transportelementen etwa 2 bis 5 %. Die Schrägstellung der Produkte 5 kann ebenfalls unterschiedlich sein. Beispielsweise beträgt die Schrägstellung 10 bis 30°. Der Weg, der für ein Ausrichten minimal erforderlich ist, hängt vom jeweiligen Produkt 5 ab.

Der Breitenunterschied der geförderten Produkte 5, der ohne Umstellung der Transportvorrichtung 4 möglich ist beträgt beispielsweise 10 mm. Mit der Transportvorrichtung 4 können deshalb auch selektiv hergestellte Produkte und Produkte von unterschiedlichen Druckmaschinen ausgerichtet werden. Eine exakte Ausrichtung ist selbst bei vergleichsweise hohen Transportgeschwindigkeiten von beispielsweise 3 m/s und mehr und somit einer Leistung von etwa 30'000 Exemplaren pro Stunde möglich. Hierbei können die Produkte 5 mit einer Toleranz von etwa 1 mm seitlich ausgerichtet werden.

Die Transportvorrichtung 4 kann mit einem vergleichsweise einfachen und schnellen Umbau wieder so betrieben werden, dass die Produkte 5, wie bisher üblich, zwischen zwei vertikalen Bändern zentriert werden. Dies ist auch dann möglich, wenn die Transportelemente 8, 9, 10, 11, 12 mit unterschiedlichen Geschwindigkeiten laufen.

## Patentansprüche

1. Verfahren zum seitlichen Ausrichten von Produkten mit ebener Grundfläche, insbesondere von Druckprodukten, an einer Seitenführung (16) einer Transportvorrichtung (4), auf welcher die Produkte (5) nacheinander auf ihrer Grundfläche (6) liegend gefördert werden, wobei die Produkte (5) in einem ersten Schritt in einer im Wesentlichen horizontalen Ebene bezüglich einer Transportrichtung (7) der Transportvorrichtung (4) schräg und in einem zweiten Schritt wieder gerade gestellt, dabei jeweils seitlich gegen die Seitenführung (16) verschoben und an dieser ausgerichtet werden, **dadurch gekennzeichnet, dass** die Transportvorrichtung (4) quer zur Transportrichtung (7) voneinander beabstandete, mitlaufende Anschläge (13b, 14b) aufweist und dass die Produkte (5) im ersten Schritt jeweils mit einer Vorderkante (19) an einen der Anschläge (13b, 14b) angelegt werden.

2. Verfahren nach Anspruch 1, **dadurch gekennzeichnet, dass** die Transportvorrichtung (4) wenigstens zwei quer zur Transportrichtung (7) voneinander beabstandete Transportelemente (8, 9, 10, 11, 12) aufweist, die sich in Transportrichtung (7) erstrecken und die zum Schrägstellen der Produkte (5) mit unterschiedlichen Geschwindigkeiten angetrieben sind.

3. Verfahren nach Anspruch 1, **dadurch gekennzeichnet, dass** die Produkte (5) im zweiten Schritt jeweils mit ihrer Vorderkante (19) an den anderen Anschlag (14b, 13b) angelegt werden.

4. Verfahren nach Anspruch 1 oder 3, **dadurch gekennzeichnet, dass** die Anschläge (13b, 14b) jeweils an einem Ausrichtmittel (13, 14), insbesondere einer Transportkette (13a, 14a), angeordnet sind und mit diesem in Transportrichtung (7) bewegt werden.

5. Verfahren nach einem der Ansprüche 1, 3 oder 4, **dadurch gekennzeichnet, dass** die Anschläge (13b, 14b) mit einer ersten Geschwindigkeit und die Transportelemente (8, 9, 10, 11, 12) mit einer zweiten Geschwindigkeit in Transportrichtung (7) bewegt werden, wobei die erste Geschwindigkeit kleiner als die zweite Geschwindigkeit ist.

6. Verfahren nach einem der Ansprüche 1 bis 5, **dadurch gekennzeichnet, dass** die Seitenführung (16) ein im Wesentlichen vertikal stehendes Seitenband (16a) aufweist, an dem die wieder gerade gestellten Produkte (5) mit einer Seitenkante (22) ausgerichtet werden.

7. Verfahren nach einem der Ansprüche 1 bis 6, **dadurch gekennzeichnet, dass** die Transportvorrichtung (4) wenigstens ein Transportelement (8) aufweist, das im Abstand zur Seitenführung (16) angeordnet ist und im Wesentlichen parallel zu dieser sowie zur Transportrichtung (7) verläuft und auf dem die Produkte (5) jeweils mit einer Seitenkante (21, 22) aufliegen.

8. Verfahren nach Anspruch 7, **dadurch gekennzeichnet, dass** das wenigstens eine Transportelement (8) in einem stromabwärtigen Bereich (18) der Transportvorrichtung (4) zur Seitenführung (16) hin geneigt wird.

9. Transportvorrichtung zum Durchführen des Verfahrens nach einem der Ansprüche 1 bis 8, **dadurch gekennzeichnet, dass** sie zumindest zwei Transportelemente (8, 9, 10, 11, 12) aufweist, mit denen die Produkte (5) liegend und nacheinander transportierbar sowie jeweils bezüglich der Transportrichtung (7) schräg stellbar sind, dass Anschläge (13b, 14b) vorgesehen sind, mit denen die schräg gestellten Produkte (5) jeweils bezüglich der Transportrichtung (7) wieder gerade stellbar und hierbei seitlich gegen eine Seitenführung (16) ausrichtbar sind.

10. Transportvorrichtung nach Anspruch 9, **dadurch gekennzeichnet, dass** die Transportelemente (8, 9, 10, 11, 12) zum Schrägstellen der Produkte (5) mit unterschiedlichen Geschwindigkeiten antreibbar sind.

11. Transportvorrichtung nach Anspruch 9 oder 10, **dadurch gekennzeichnet, dass** ein erster Anschlag (13b) und ein zweiter Anschlag (14b) im Abstand zueinander auf einer quer zur Transportrichtung (7) verlaufenden, gedachten Linie (15) angeordnet sind.

12. Transportvorrichtung nach einem der Ansprüche 9 bis 11, **dadurch gekennzeichnet, dass** die Anschläge (13b, 14b) jeweils an einem Ausrichtmittel (13, 14), insbesondere einer Transportkette (13a, 14a), in Transportrichtung (7) bewegbar angeordnet und die Produkte (5) beim Schrägstellen sowie beim Geradestellen an die Anschläge (13b, 14b) anlegbar sind.

13. Transportvorrichtung nach einem der Anspräche 9 bis 12, **dadurch gekennzeichnet, dass** die Seitenführung (16) ein im Wesentlichen vertikal gestelltes Seitenband (16a) aufweist, das in Transportrichtung (7) bewegbar ist und an dem die Produkte (5) seitlich ausrichtbar sind.

14. Transportvorrichtung nach einem der Ansprüche 9 bis 13, **dadurch gekennzeichnet, dass** die Transportelemente (8, 9, 10, 11, 12) als Bänder ausgebildet sind.

## Claims

1. A method of laterally aligning products having a flat base area (6), in particular printed products, against a side guide (16) of a conveying device (4), on which the products (5), whilst lying flat, are moved along one after the other, said products (5) being placed in a first step in a substantially horizontal plane at an angle relative to a direction of travel (7) of the conveying device (4), and in a second step being straightened again, each thus being moved laterally into position against the side guide (16) and aligned with this, **characterized in that** the conveying device (4) has stops (13b, 14b) travelling along with it, which are spaced apart from one another in a direction transverse to the direction of travel (7), **and in that**, in the first step, each product (5) is placed with its front edge (19) against one of said stops (13b, 14b).

2. A method according to Claim 1, **characterized in that** the conveying device (4) has at least two conveying elements (8, 9, 10, 11, 12), extending in direction of travel (7) and being spaced apart from one another in a direction transverse to the direction of travel (7), said conveying elements (8, 9, 10, 11, 12) being driven at different speeds for the angled positioning of the products (5).

3. A method according to Claim 1, **characterized in that**, in the second step, each product (5) is placed with its front edge (19) against the other stop (14b, 13b).

4. A method according to Claim 1 or 3, **characterized in that** the stops (13b, 14b) are each provided on aligning means (13, 14), in particular a conveyor chain (13a, 14a), and are moved together with this in direction of travel (7).

5. A method according to one of Claims 1, 3 or 4, **characterized in that** the stops (13b, 14b) are moved at a first speed and the conveying elements (8, 9, 10, 11, 12) at a second speed in direction of travel (7), the first speed being less than the second speed.

6. A method according to one of Claims 1 to 5, **characterized in that** the side guide (16) comprises a substantially vertical side belt (16a), against which the side edge (22) of the straightened product (5) is aligned.

7. A method according to one of Claims 1 to 6, **characterized in that** the conveying device (4) has at least one conveying element (8), which is located at a distance from the side guide (16) and extends substantially parallel to this and to the direction of travel (7), a side edge (21, 22) of each product (5) resting on said at least one conveying element (8).

8. A method according to Claim 7, **characterized in that**, in a downstream area (18) of the conveying device (4), the at least one conveying element (8) is inclined towards the side guide (16).

9. A conveying device for implementing the method according to one of Claims 1 to 8, **characterized in that** it has at least two conveying elements (8, 9, 10, 11, 12), by which the products (5), whilst lying flat, can be moved one after the other and can each be placed at an angle relative to the direction of travel (7), and **in that** stops (13b, 14b) are provided, by which the angled products (5) can each be straightened again relative to the direction of travel (7) and thus can be aligned laterally against a side guide (16).

10. A conveying device according to Claim 9, **characterized in that** the conveying elements (8, 9, 10, 11, 12) can be driven at different speeds for placing the products (5) at an angle.

11. A conveying device according to Claim 9 or 10, **characterized in that** a first stop (13b) and a second stop (14b) are placed at a distance from one another on an imaginary line (15) extending transverse to the direction of travel (7).

12. A conveying device according to one of Claims 9 to 11, **characterized in that** the stops (13b, 14b) are each provided on aligning means (13, 14), in particular on a conveyor chain (13a, 14a), so as to be movable in direction of travel (7), and the products (5) can be placed against the stops (13b, 14b) both on positioning at an angle and on being straightened.

13. A conveying device according to one of Claims 9 to 12, **characterized in that** the side guide (16) comprises a substantially vertical side belt (16a), which is movable in direction of travel (7) and against which the products can be laterally aligned.

14. A conveying device according to one of Claims 9 to 13, **characterized in that** the conveying elements (8, 9, 10, 11, 12) take the form of belts.

## Revendications

1. Procédé d'alignement latéral de produits ayant une surface de base plane, en particulier de produits imprimés, le long d'un guide latéral (16) d'un dispositif de transport (4) sur lequel les produits (5) sont transportés les uns à la suite des autres à plat sur leur surface de base (6), sachant que les produits (5) sont, dans un plan essentiellement horizontal et par rapport à une direction de transport (7) du dispositif de transport (4), placés en oblique au cours d'une première étape et replacés en position droite au cours d'une deuxième étape, en étant alors respectivement déplacés latéralement contre le guide latéral (16) et alignés le long de ce dernier, **caractérisé en ce que** le dispositif de transport (4) présente des butées conjointement mobiles (13b, 14b), mutuellement distantes transversalement à la direction de transport (7), et **en ce que** les produits (5), au cours de la première étape, sont respectivement appliqués par un bord avant (19) contre une des butées (13b, 14b).

2. Procédé selon la revendication 1, **caractérisé en ce que** le dispositif de transport (4) présente au moins deux éléments de transport (8, 9, 10, 11, 12) mutuellement distants transversalement à la direction de transport (7), qui s'étendent dans la direction de transport (7) et qui, pour le placement en oblique des produits (5), sont entraînés à des vitesses différentes.

3. Procédé selon la revendication 1, **caractérisé en ce que** les produits (5) sont, au cours de la deuxième étape, respectivement appliqués par leur bord avant (19) contre l'autre butée (14b, 13b).

4. Procédé selon la revendication 1 ou 3, **caractérisé en ce que** les butées (13b, 14b) sont respectivement disposées sur un moyen d'alignement (13, 14), en particulier une chaîne transporteuse (13a, 14a), et sont déplacées avec celui-ci dans la direction de transport (7).

5. Procédé selon l'une des revendications 1, 3 ou 4, **caractérisé en ce que** les butées (13b, 14b) sont déplacées à une première vitesse et les éléments de transport (8, 9, 10, 11, 12) à une deuxième vitesse dans la direction de transport (7), sachant que la première vitesse est inférieure à la deuxième vitesse.

6. Procédé selon l'une des revendications 1 à 5, **caractérisé en ce que** le guide latéral (16) présente une bande latérale (16a) dressée sensiblement verticalement, le long de laquelle les produits (5) replacés en position droite sont alignés par un bord latéral (22).

7. Procédé selon l'une des revendications 1 à 6, **caractérisé en ce que** le dispositif de transport (4) présente au moins un élément de transport (8), qui est disposé à distance du guide latéral (16) et s'étend sensiblement parallèlement à ce dernier ainsi qu'à la direction de transport (7), et sur lequel les produits (5) reposent respectivement par un bord latéral (21, 22).

8. Procédé selon la revendication 7, **caractérisé en ce que** l'élément de transport au moins unique (8) est, dans une région aval (18) du dispositif de transport (4), incliné en direction du guide latéral (16).

9. Dispositif de transport pour la mise en oeuvre du procédé selon l'une des revendications 1 à 8, **caractérisé en ce qu'**il présente au moins deux éléments de transport (8, 9, 10, 11, 12) par lesquels les produits (5) peuvent être transportés à plat et les uns à la suite des autres et peuvent être respectivement placés en oblique par rapport à la direction de transport (7), et **en ce qu'**il est prévu des butées (13b, 14b) par lesquelles les produits (5) placés en oblique peuvent être respectivement replacés en position droite par rapport à la direction de transport (7), en pouvant être alors alignés latéralement contre un guide latéral (16).

10. Dispositif de transport selon la revendication 9, **caractérisé en ce que** les éléments de transport (8, 9, 10, 11, 12) peuvent être entraînés à des vitesses différentes pour le placement en oblique des produits (5).

11. Dispositif de transport selon la revendication 9 ou 10, **caractérisé en ce qu'**une première butée (13b) et une deuxième butée (14b) sont disposées à distance entre elles sur une ligne imaginaire (15) s'étendant transversalement à la direction de transport (7).

12. Dispositif de transport selon l'une des revendications 9 à 11, **caractérisé en ce que** les butées (13b, 14b) sont respectivement disposés à déplacement dans la direction de transport (7) sur un moyen d'alignement (13, 14), en particulier une chaîne transporteuse (13a, 14a), et les produits (5) peuvent être appliqués contre les butées (13b, 14b) lors du placement en oblique ainsi que lors du placement en position droite.

13. Dispositif de transport selon l'une des revendications 9 à 12, **caractérisé en ce que** le guide latéral (16) présente une bande latérale (16a) placée sensiblement verticalement, qui est mobile dans la direction de transport (7) et le long de laquelle les produits (5) peuvent être alignés latéralement.

14. Dispositif de transport selon l'une des revendications 9 à 13, **caractérisé en ce que** les éléments de transport (8, 9, 10, 11, 12) sont réalisés sous la forme de bandes.
